# EUROPÄISCHE PATENTSCHRIFT

(11) **EP 0 408 141 B1**
(45) Veröffentlichungstag und Bekanntmachung des Hinweises auf die Patenterteilung: **17.05.1995**
(21) Anmeldenummer: 90201843.1
(22) Anmeldetag: 09.07.1990
(51) Int. Cl.: A63B 23/12, A63B 21/012

(54) **Eine therapeutische Spielvorrichtung**
A therapeutic game device
Jeu thérapeutique

(30) Priorität: 10.07.1989 NL 8901764
(43) Veröffentlichungstag der Anmeldung: 16.01.1991
(73) Patentinhaber: Tol, John Hendricus, NL-4383 VS Vlissingen (NL)
(72) Erfinder: Tol, John Hendricus, NL-4383 VS Vlissingen (NL)

(56) Entgegenhaltungen:
- DE-C- 705 803
- DE-U- 8 803 091

## Beschreibung

Die Erfindung bezieht sich auf eine therapeutische Spielvorrichtung zum einschlagen von Metallstiften, dabei ist einer tischförmigen, horizontal gestützten Fläche, horizontal auf der Fläche angebrachten, verstellbaren Klemmvorrichtungen zum vertikalen Festklemmen von je einen Schlagkopf besitzenden zylindrischen Elementen und einem Schlagwerkzeug.

Oft ist es notwendig, z.B. nach Arm- oder Beinbrüchen, therapeutische Übungen zur Kräftigung der Muskeln durchzuführen. Unter Anleitung eines Physiotherapeuten werden Übungen durchgeführt, bei denen, je nach Verlauf des Genesungsprozesses, die Belastung der Muskeln immer weiter vergrößert wird. Solche Übungen bieten meist nur wenig Anregung. Aus diesem Grund ist es vorteilhafter, die Übungen im Rahmen eines Spielprogramms durchzuführen.

Es ist einen Nagelbock zum einschlagen von Metallstiften bekannt (deutsches Gebrauchsmuster Nr. G 88 03 091.1) bei der auf der oberen Seite eines Metallgestells einer Holzscheibe auswechselbar mit dem Metallgestell verbunden ist. Bei einer solchen Spielvorrichtung müssen jedoch bei Bedarf jeweils neue Metallstiften bzw. neue Holzscheiben verwendet werden.

Ziel der Errindung ist es, eine therapeutische Spielvorrichtung zu schaffen, mit der auf spielerische Weise die Kraft gemessen werden kann, sowohl zu therapeutischen als auch zu rein rekreativen Zwecken. Das Gerät kann also sowohl als therapeutisches Element als auch als Spielvorrichtung verwendet werden. Das Hauptziel der Erfindung ist die Schaffung einer Vorrichtung, mit der therapeutische Übungen durchgeführt werden können, die die Kontrolle der Muskeln und/oder das Reaktionsvermögen des gesamten Arms und des Handgelenks verbessern.

Die Erfindung erreicht dies durch Schaffung einer therapeutischen Spielvorrichtung, die aus einer tischförmigen, horizontal gestützten Fläche, horizontal auf dieser Fläche angebrachten, verstellbaren Klemmvorrichtungen für das vertikale Festklemmen von je einen Schlagkopf enthaltenden zylindrischen Elementen und einem Schlagwerkzeug besteht.

Im Sinne der Erfindung muß, indem mit dem Schlagwerkzeug auf den Schlagkopf geschlagen wird, das zylindrische Element vertikal nach unten befördert werden. Je nach Übungsgrad oder, im Falle von therapeutischer Anwendung, je nach Verlauf des Genesungsprozesses, kann mit den verstellbaren Klemmvorrichtungen die Belastung (der Reibungswiderstand) vergrößert werden. Nachdem mehrere, voneinander unabhängig einstellbare Elemente vorhanden sind, eignet sich die Vorrichtung auch zur Benutzung durch Personengruppen, was das Spielelement verstärkt.

Die durch die Erfindung erreichten Vorteile sind im wesentlichen darin zu sehen, daß die zylindrischen Elemente auf einfache Weise, mit variierbaren Spiellängen (d.h. Höhe des zylindrischen Elementes) und Belastung (Reibungswiderstand) eingestellt werden können.

Die Spielvorrichtung kann deshalb auch als Kontrollgerät verwendet werden, indem die durchschnittlichen Leistungen von gesunden Personen statistisch festgehalten und mit denen von verletzten/behinderten Personen mit ungefähr übereinstimmendem Körperbau und Gewicht verglichen werden. Dies kann durch die Unterteilung der Übungen in die folgenden Facetten erreicht werden z.B.:
1. das Reaktionsvermögen, die Schnelligkeit, mit der das zylindrische Element unmittelbar hintereinander mit dem Schlagwerkzeug getroffen wird.
2. die Fähigkeit, die Muskeln zu kontrollieren (die Schlagfestigkeit), die Anzahl der unmittelbar hintereinander mit dem Schlagwerkzeug durchgeführten Treffer.
3. die Einstellung der Spiellänge des zylindrischen Elementes.
4. die Einstellung der Belastung (der Reibungswiderstand) des zylindrischen Elementes.
5. die Einschlaggeschwindigkeit (= die Zeit bzw. die Zahl der Schläge, die benötigt wird, um das zylindrische Element vollständig nach unten zu schlagen).

An Hand der Daten, die man während der Durchführung der Übungen erhält, kann also der Verlauf des Genesungsprozesses des gesamten Arms, sowie der des Hand- und des Schultergelenks statistisch aufgezeichnet werden.

Vorzugsweise besteht die tischförmige Fläche aus zwei Teilflächen, die in einem gewissen Abstand voneinander parallel angebracht sind, und wird zumindest ein Teil der Klemmvorrichtungen vollständig von den Teilflächen eingeschlossen.

Die Klemmvorrichtungen können aus Blöcken elastischen Materials, z.B. Gummi, bestehen, die untereinander einen verstellbaren Durchgang freilassen. Dieser Durchgang zwischen den Gummiblöcken kann durch eine Einstellschraube reguliert werden, die den Abstand der Blöcke untereinander veriiert.

Weiterhin sind Klemmvorrichtungen an der unteren Teilfläche angebracht. An der Oberseite der oberen Teilfläche kann sich eine Abdeckplatte aus Gummi befinden. Der Abstand zwischen den Teilflächen wird durch eine Abstandshalterung bestimmt, die seitlich Aussparungen besitzt.

An die Einstellgeräte ist ein Anzeigeinstrument gekoppelt. Ein solches Anzeigeinstrument kann das Maß der Belastung angeben und damit eine Kontrollemöglichkeit für den Schiedsrichter im Falle eines Spielprogramms oder für den zuständigen Therapeuten im Falle einer therapeutischen Anwendungsweise bieten.

Die Erfindung wird an Hand der Zeichnungen einer Ausführungsmöglichkeit verdeutlicht. Hierbei ist:
Fig. 1 die perspektivische Darstellung einer Ausführungsform der Erfindung.
Fig. 2 eine Querschnittsdarstellung entsprechend der Linie II-II in Fig. 1.
Fig. 3 ein Teil der Vorrichtung aus Fig. 1 in Einzelteilen.
Fig. 4 die perspektivische Darstellung eines Anzeigeinstruments gemäß der Erfindung.

In den Figuren ist eine therapeutische Spielvorrichtung dargestellt, bestehend aus einer zusammengesetzten tischförmigen Fläche (1), die von einer Anzahl (Tisch-)Beine gestützt wird, z.B. (2). Die tischförmige Fläche (1) setzt sich aus einer oberen Teilfläche (3) und einer unteren Teilfläche (4) zusammen. Der Abstand zwischen den Teilflächen (3) und (4) wird durch eine Abstandshalterung (5) mit Aussparungen bestimmt, z.B. (6, 7, 8 und 9) (s. Fig. 3). Die Oberfläche der oberen Teilfläche (3) kann zum Schutz mit einer Gummiplatte (10) abgedeckt werden. Die Einzelteile der tischförmigen Fläche sind mit Hilfe von Bügeln (11, 12, 13 und 14) und mit Hilfe von Flügelmuttern, z.B. (15), und Befestigungsschrauben (16) miteinander verbunden. In den Aussparungen der Abstandshalterung sind verstellbare Klemmvorrichtungen angebracht. Die Klemmvorrichtungen sind im Prinzip identisch; sie bestehen aus zwei Gummiblöcken (17, 18), die einen Durchgang freilassen, der mit Hilfe einer Einstellschraube (19) und einer Flügelmutter (20) variierbar ist.

Wie Fig. 2 zeigt, ist eine Klemmvorrichtung (23) an der Unterseite der unteren Teilfläche (4) angebracht. Im Durchgang läuft ein zylindrisches Element (21) mit einem Schlagkopf (22). Jedes zylindrische Element besitzt an der Unterseite zwei Einstellmuttern (24, 25), die auf ein Drahtstück (26) des Elementes geschraubt sind. Damit kann die Spiellänge, d.h. die Höhe des zylindrischen Elementes, eingestellt werden.

Als Schlagwerkzeug kann ein (nicht gezeigter) Hammer benutzt werden.

Fig. 4 zeigt ein Anzeigeinstrument (27), wie es gemäß der Erfindung bei der Spielvorrichtung benutzt werden kann. Dieses Anzeigeinstrument gibt die eingestellte Klemmkraft visuell an.

Die Vorrichtung (27) besteht aus einer drehbaren Achse (29), mit der ein gabelförmiges Element (28) verbunden ist. Das gabelförmige Element (28) kann so in die Flügelmutter (20) greifen, daß durch Rotation der Achse (29) mit Hilfe des Bedienungsinstrumentes (30) die Flügelmutter gedreht und die Klemmkraft eingestellt wird. Auf der Vorrichtung (27) ist mit Hilfe der Mutter (32) eine Referenzscheibe (31) angebracht, auf der sich eine Gradeinteilung befindet. Der Stand des Bedienungsinstrumentes (30) gegenüber der Scheibe (31), und deshalb der angebrachten Gradeinteilung, gibt ebenfalls den Stand der Flügelmutter (20) und deshalb auch der Wert der eingestellten Klemmkraft an.

## Patentansprüche

1. Therapeutische Spielvorrichtung, bestehend aus einer tischförmigen, horizontal gestützten Fläche (1), horizontal auf der Fläche angebrachten, verstellbaren Klemmvorrichtungen zum vertikalen Festklemmen von je einer Schlagkopf (22) besitzenden zylindrischen Elementen (21) und einem Schlagwerkzeug, dadurch gekennzeichnet, daß die tischförmige Flache (1) aus in einem gewissen Abstand voneinander befindlichen, parallelen Teilflächen (3 und 4) besteht und daß zumindest ein Teil der Klemmvorrichtungen vollkommen zwischen den Teilflächen eingeschlossen ist.

2. Vorrichtung nach Patentanspruch 1, dadurch gekennzeichnet, daß die Klemmvorrichtungen aus Blöcken (17, 18) von elastischem Material bestehen, die einen verstellbaren Durchgang freilassen.

3. Vorrichtung nach Patentanspruchen 1-2, dadurch gekennzeichnet, daß die Einstellung des Durchgangs mit Hilfe einer Einstellschraube (19) und Flügelmutter (20) vorgenommen werden kann, die die Blöcke untereinander verschiebt.

4. Vorrichtung nach Patentansprüchen 1-3, dadurch gekennzeichnet, daß weitere Klemmvorrichtungen (23) an der unteren Teilfläche angebracht sind.

5. Vorrichtung nach Patentansprüchen 1-4, dadurch gekennzeichnet, daß die Oberseite der oberen Teilfläche (3) eine Abdeckplatte aus Gummi (10) besitzt.

6. Vorrichtung nach Patentansprüchen 1-5, dadurch gekennzeichnet, daß der Abstand zwischen den Teilflächen (3 und 4) durch eine Abstandshalterung (5) bestimmt wird, die seitlich Aussparungen, z.B. (6, 7, 8, und 9), besitzt.

7. Vorrichtung nach Patentansprüchen 1-6, dadurch gekennzeichnet, daß an die Einstellgerate (19, 20) ein Anzeigeinstrument (27) gekoppelt ist.

8. Vorrichtung nach einer oder mehrerer Patentansprüchen 1-7, dadurch gekennzeichnet, daß dies ausgestattet ist mit einem an die Klemmvorrichtungen koppelbaren und die Klemmvorrichtungen bewegenden Einstellgerät (28, 29 und 30), und ein Instrument (30, 31) zur Schaffung eines Vergleichswertes für den Stand des Einstellgerätes (19, 20).

9. Vorrichtung nach Patentanspruch 8, dadurch gekennzeichnet, daß die Referenzinstrument eine kreisförmige Scheibe (31) mit Gradeinteilung ist.

10. Vorrichtung nach Patentansprüchen 8-9, dadurch gekennzeichnet, daß das Einstellgerät ein mit einer drehbaren Achse (29) verbundenes, gabelförmiges Element (28) ist.

## Claims

1. Therapeutical game apparatus comprising a table-like horizontal supporting surface (1), adjustable clamping means applied on said surface to clamp vertically cilindrical elements (21) having a head (22), and a stroke device, characterized in that the table-like surface is comprised of spaced parallel plates (3, 4) and it is preferred that at least a number of the clamping means are mounted in between the plates.

2. Apparatus occording to claim 1, characterized in that, the clamping means comprise spaced blocks of flexible material (17, 18).

3. Apparatus according to claims 1-2, characterized in that, the passage between the blocks is adjustable by means of an adjusting nut (19, 20) which displaces the blocks with respect to each other.

4. Apparatus according to claims 1-3, characterized in that clamping means (23) are further applied to the lower plate.

5. Apparatus according to claims 1-4, characterized in that the upper side or the upper plate (3) is provided with a covering plate of rubber (10).

6. Apparatus according to claims 1-5, characterized in that the spacing between the plates (3, 4) is determined by a spacer provided with sidewise notches.

7. Apparatus according to claims 1-6, characterized in that an indication device (27) is coupled to the adjusting means (19, 20).

8. Apparatus according to one or more of the claims 1-7, characterized in that this is provided with an adjusting member (28, 29, 30) controlling the clamping means and being coupled with the clamping means and a member (30, 31) for providing a reference value for the position of the adjusting member (19, 20).

9. Apparatus according to claims 7-8, characterized in that the reference member is a circular disc (31) with scale division.

10. Apparatus according to claims 7-9, characterized in that the adjusting member is a bifurcated element (28) connected to a rotatable shaft (29).

## Revendications

1. Installation de divertissement thérapeutique se composant d'une surface d'appui horizontale de la forme d'une table (1), de moyens de pression réglables installés horizontalement sur la surface pour le serrage vertical de chaque tête de pression (22) présentant des éléments cyiindriques (21) et d'un instrument de pression, avec la caractéristique que la surface en forme de table est montée à partir des surfaces partielles parallèlee (3 et 4) mises à distance l'une de l'autre et qu'un nombre de moyens de pression sont au moins insérés entre les surfaces partielles.

2. Installation d'après la conclusion 1, avec la caractéistique que les moyens de pression se composent réciproquement d une ouverture réglable faite de blocs détachables en matériau élastique.

3. Installation d'après la conclusion 1-2, avec la caractéristique que le passage est réglable au moyen d un bloc qui s'éloique de l'autre grace à une vis de réglage.

4. Installation d après la conclusion 1-3, avec la caractéristique que par la suite des moyens de pression sont montés contre le bas des surfaces partielles.

5. Installation d'après la conclusion 1-4, avec la caractéristique que le côté supérieur de la surface partielle supérieure représente une plaque couvrante en caoutchouc.

6. Installation d'après la conclusion 1-5, avec la caractéristique que l'écart entre les surfaces partielles est prévu et assuré latéralement sous la forme d'évidements.

7. Installation d'après la conclusion 1-6, avec la caractéristique qu'un dispositif d'indication est couplé aux moyens de réglage.

8. Installation d après une conclusion ou plus 1-7, avec la caractéristique que cette installation est équipée d'un des moyens de pression à coupler et des moyens de pression actionnant l'appareil de réglage (28 et 29), et d'un appareil (30 et 31) déterminant une valeur de référence pour la position de l'organe de réglage (19 et 20).

9. Installation d'après la conclusion 7-8, avec la caractéristique que l'appareil de référence est un disque de forme ronde (31) à graduation.

10. Installation d'après la conclusion 7-9, avec la caractéristique que l'appareil de réglage est un élément en forme de fourche (28) relié a un axe pivotant (29).
